# EUROPÄISCHE PATENTSCHRIFT

(11) **EP 0 211 396 B1**
(45) Veröffentlichungstag und Bekanntmachung des Hinweises auf die Patenterteilung: **12.10.1988**
(21) Anmeldenummer: 86110545.0
(22) Anmeldetag: 30.07.1986
(51) Int. Cl.: D06B 3/04

(54) **Verfahren zum gleichmässigen Färben eines Filamentbündels mit einer Farbstofflösung**
Dyeing of a bundle of filaments
Teinture d'un faisceau de filaments

(30) Priorität: 02.08.1985 DE 3527799
(43) Veröffentlichungstag der Anmeldung: 25.02.1987
(73) Patentinhaber: BASF Aktiengesellschaft, 67063 Ludwigshafen (DE)
(72) Erfinder: Trendl, Franz, D-6700 Ludwigshafen (DE)

(56) Entgegenhaltungen:
- DE-A- 2 515 122
- DE-B- 1 235 250
- FR-A- 1 201 778
- FR-A- 1 353 600
- FR-A- 1 386 264
- FR-A- 1 430 598
- FR-A- 2 178 643
- US-A- 2 542 819
- US-A- 2 940 288
- US-A- 3 460 978

## Beschreibung

Die Erfindung betrifft ein Verfahren zum gleichmäßigen Färben eines aus einer Vielzahl von Filamenten bestehenden Filamentbundels mit einer Farbstofflösung während der kontinuierlichen Einfärbung des Filamentbündels, sowie eine Vorrichtung zur Durchführung des Verfahrens.

Das oben beschriebene Verfahren dient dem gleichmäßigen Veredeln bzw. Färben von künstlichen und synthetischen Filamentbündeln, beispielsweise Polyacrylfilamenten, während ihrer Herstellung im Naßspinnverfahren.

Es ist bekannt, in Produktionsanlagen Filamente, beispielsweise Polyacrylfilamente, im Gelzustand zu färben. Aufgrund ungünstiger Gegebenheiten im Färbebad ist die Gleichmäßigkeit der Färbung häufig unbefriedigend. Je nach der örtlichen Packungsdichte und Spannung des Filamentbündels - häufig auch Kabel genannt - entstehen im Querschnitt des Filamentbündels heller und dunkel angefärbte Filamente. Trotz intensiver Vermischung bei der späteren Garnherstellung zeigen die daraus hergestellten Textilien eine unruhige Färbung. Trotz Einbau von rotierenden Körpern in der Färbewanne, beispielsweise Haspeln mit am Umfang angebrachten Stäben, mittels deren Periodische Schläge auf das Filamentbündel ausgeführt werden, ist eine gleichmäßige Färbung der einzelnen Filamente nicht möglich.

Es stellte sich daher die Aufgabe, ein einfaches Verfahren für eine gleichmäßige Durchdringung des Filamentbündels mit einer Farbstofflösung zu entwickeln, um letztendlich eine gleichmäßige Färbung der entsprechenden Textilien zu erhalten.

Diese Aufgabe wird erfindungsgemäß dadurch gelöst, daß das Filamentbündel während der Einfärbung mittels einer angetriebenen Walze mit sägezahnförmigem Gewindeprofil in horizontaler und vertikaler Richtung geöffnet wird.

Weitere Merkmale des erfindungsgemäßen Verfahrens und der Vorrichtung zur Durchführung des Verfahrens sind Gegenstand der Unteransprüche.

Ein Ausführungsbeispiel der Erfindung mit den wesentlichen erfinderischen Merkmalen ist in der Zeichnung dargestellt und wird im folgenden näher beschrieben. Die Zeichnung veranschaulicht das Prinzip des Verfahrens und der Vorrichtung.
Figur 1 zeigt einen Schnitt durch eine handelsübliche Färbewε me.
Figur 2 zeigt eine Draufsicht auf eine handelsübliche Färbewanne.

Hierbei kann als allgemein bekannt angesehen werden, daß das Filamentbündel F in einer Färbewanne 1, ausgerüstet mit zwei Umlenkrollen 2, mit einer in der Färbewanne lagernden Farbstofflösung 3 auf herkömmliche Art gefärbt wird. Mittels einer angetriebenen Walze 4 ausgerüstet mit einem speziellen sägezahnförmigen Gewindeprofil 5, das in das Filamentbündel eingreift, wird dasselbe in viele schmale Bändchen unterteilt. Die Spitzen des Gewindeprofils greifen dabei in das Filamentbündel, und durch die spezielle Ausbildung des Gewindeprofils - schräg zur Walzenachse - wird der Ort der Teilung in die schmalen Bändchen kontinuierlich seitlich (horizontal) verlagert. Dies bewirkt, daß auch feinste Filamentbündel während ihres Durchlaufs durch die Färbewanne mehrmals von der Farbstofflösung umspült werden und dabei gleichmäßig Farbstoff aufnehmen.

Des weiteren werden durch die seitliche Wanderung des Gewindeprofils die feinen Filamentbündel nach einer leichten seitlichen Ablenkung gezwungen, über die schräge Seite des sägezahnförmigen Gewindeprofils hochzuwandern, um dann über die Spitze wieder in den Gewindegrund zu fallen. Durch die ständige Wiederholung dieses Vorganges werden die Filamentbündel in vertikaler Richtung in Vibration versetzt, die sich bis zu den Umlenkrollen fortsetzt. Hierbei wird der intensive Kontakt zwischen dem einzelnen Filament und der Farbstofflösung verstärkt, was zur Erhöhung der Gleichmäßigkeit der Färbung beiträgt.

Das in der Farbstofflösung liegende Gewindeprofil wirkt wie eine Förderschnecke und bewirkt eine gute Durchmischung der Farbstofflösung in Querrichtung der Färbewanne. Hierdurch wird die Zuführung von noch nicht verarmter Farbstofflösung gesichert, sowie die Gleichmäßigkeit der Färbung der einzelnen Filamentbündel noch zusätzlich erhöht.

Hierbei kann das sägezahnförmige Gewindeprofil sowohl von oben als auch von unten in das Filamentbündel eingreifen.

Die mit der Erfindung erzielten Vorteile bestehen insbesondere beim Veredeln von künstlichen und synthetischen Filamenten während ihrer Herstellung um gute Gleichmäßigkeit der Färbung zu erreichen.

Bei der Verarbeitung von dickeren Filamentbündeln mit höheren Metergewichten kann die Gleichmäßigkeit auf einfache Weise durch Veränderung der Walzendrehzahl sowie durch Austausch der Walze gegen eine Walze mit anderem Gewindeprofil (Steigung. Gewindetiefe, Gewindegrund) sichergestellt werden.

Das Verfahren und die Vorrichtung konnen jedoch auch an anderen Stellen der Produktionsanlagen, an welchen ein intensiver Stoffaustaus.;h erwünscht ist wie beispielsweise bei Waschbädern zur Entfernung des Spinnlösungsmittels, beim Auswaschen des nicht vollständig fixierten Farbstoffs nach dem Färben sowie bei Bädern zum Aufbringen der Spinnavivage oder von anderen Produkten vorteilhaft verwendet werden.

## Patentansprüche

1. Verfahren zum gleichmäßigen Färben eines aus einer Vielzahl von Filamenten bestehenden Filamentbündels mit einer Farbstofflösung während der kontinuierlichen Einfärbung des Filamentbündels, dadurch gekennzeichnet, daß das Filamentbündel während der Einfärbung mittels einer angetriebenen Walze mit sägezahnförmigem Gewindeprofil in horizontaler und vertikaler Richtung geoffnet wird.

2. Vorrichtung zur Durchführung des Verfahrens gemäß Anspruch 1, bestehend aus einer handelsüblichen Färbewanne (1), für die Vorhaltung der Farbstofflösung (3) und mindestens zwei Umlenkrollen (2) für die Führung des Filamentbundels (F) dadurch gekennzeichnet, daß in der Färbewanne zwischen den beiden Umlenkrollen eine angetriebene Walze (4) mit sägezahnförmigem Gewindeprofil (5) angeordnet ist.

3. Vorrichtung gemäß Anspruch 2, dadurch gekennzeichnet, daß die Drehrichtung der Walze sowohl mit als auch entgegen der Transportrichtung des Filamentbündels erfolgen kann.

4. Vorrichtung gemäß Anspruch 2, dadurch gekennzeichnet, daß das Sägezahnprofil vorzugsweise mit einem Winkel von ca. 5° bis 30° schräg zur Walzenachse angeordnet ist.

5. Vorrichtung gemäß Anspruch 2, dadurch gekennzeichnet, daß der Winkel des Sägezahnprofils vorzugsweise eine Steigung von ca. 30° bis 60° hat.

## Claims

1. A process for the level dyeing of a bundle of a plurality of filaments with a dye solution during the continuous dyeing of the filament bundle, which comprises opening the filament bundle during dyeing in the horizontal and vertical direction by means of a driven roll having a sawtoothlike thread profile.

2. Apparatus for carrying out the process as claimed in claim 1, comprising a conventional dyeing trough (1) for stocking the dye solution (3) and not less than two deflecting rollers (2) for guiding the filament bundle (F), wherein a driven roll (4) having a sawtoothlike thread profile (5) is arranged in the dyeing trough between the two deflecting rollers.

3. Apparatus as claimed in claim 2, wherein the direction of rotation of the roll can be not only in but also opposite to the transport direction of the filament bundle.

4. Apparatus as claimed in claim 2, wherein the sawtooth profile is preferably arranged obliquely to the axis of the roll at an angle of from about 5° to 30°.

5. Apparatus as claimed in claim 2, wherein the angle of the sawtooth profile preferably has a lead of from about 30° to 60°.

## Revendications

1. Procédé pour teindre uniformément un faisceau d'une pluralité de filaments avec une solution de matière tinctoriale, pendant la teinture continue du faisceau de filaments, caractérisé par le fait que le faisceau de filaments est ouvert, pendant la teinture, en direction horizontale et verticale, au moyen d'un cylindre mené à profil de filetage en forme de dents de scie.

2. Dispositif pour la mise en oeuvre du procédé selon la revendication 1, constitué par une cuve de teinture (1) pour la mise à disposition de la solution de teinture (3) et au moins deux rouleaux de guidage (2) du faisceau de filaments (F), caractérisé par le fait que, dans la cuve de teinture, est disposé, entre les deux rouleaux de guidage, un cylindre mené (4) à profil de filetage en forme de dents de scie.

3. Dispositif selon la revendication 2, caractérisé par le fait que le sens de rotation du cylindre peut être le même que, ou l'inverse de, celui de l'entraînement du faisceau de filaments.

4. Dispositif selon la revendication 2, caractérisé par le fait que le profil des dents de scie est incliné par rapport à l'axe du cylindre avantageusement d'un angle d'environ 5° à 30°.

5. Dispositif selon la revendication 2, caractérisé par le fait que le profil en dents de scie présente avantageusement un angle de pas d'environ 30° à 60°.
